# EUROPÄISCHE PATENTANMELDUNG

(11) **EP 1 562 399 A2**
(43) Veröffentlichungstag der Anmeldung: **10.08.2005**
(21) Anmeldenummer: 05006472.4
(22) Anmeldetag: 24.03.2005
(51) Int. Cl.: H04R 25/00

(54) **Hörgerätepaar mit Rechts/Links-Kennung für Sehbehinderte**

(71) Anmelder: PHONAK AG, 8712 Stäfa (CH)
(72) Erfinder: Portmann, Paul, 8834 Schindellegi (CH); Reus, Christian, 8708 Männedorf (CH)
(74) Vertreter: Troesch Scheidegger Werner AG

(57) **Zusammenfassung**

Das Hörgerätepaar umfasst je ein Hörgerät für das linke und das rechte Ohr eines Nutzers. Jedes Hörgerät besitzt ein Gehäuse 1, sowie weitere nach Aussen sichtbare Bauteile. Am Hörgerätepaar ist ein Informationsträger 4, 5 für die Bereitstellung von Information zur Unterscheidung zwischen dem Hörgerät für das linke und dem Hörgerät für das rechte Ohr vorgesehen. Erfindungsgemäss ist der Informationsträger 4, 5 als taktil erfassbarer Code ausgebildet. Des weiteren kann die Information zur Unterscheidung zwischen dem Hörgerät für das linke und dem Hörgerät für das rechte Ohr auch in akustischer Form bereitgestellt werden.

## Beschreibung

Die vorliegende Erfindung betrifft ein Hörgerätepaar nach dem Oberbegriff von Anspruch 1.

Schwerhörigkeit tritt vor allem alterungsbedingt auf, wenn das Gehör mit fortschreitendem Alter an Leistungsfähigkeit verliert, wobei in der Regel beide Ohren von der Altersschwerhörigkeit betroffen sind.

Bei beidseitiger Schwerhörigkeit, ist es ratsam, für jedes Ohr ein Hörgerät zu verwenden, da beim Hören mit beiden Ohren im Vergleich zum Hören mit nur einem Ohr die Hörqualität deutlich verbessert wird.

So wird z.B. beim Hören mit beiden Ohren die Fähigkeit, Geräusche zu orten verbessert. Darüber hinaus ist beim Hören mit beiden Ohren Gesprochenes in lauten Umfeldern leichter verständlich, da das Gehirn die Eingangssignale beider Ohren benötigt, um Geräusche effizient voneinander trennen zu können. Schliesslich erhält man, wenn man mit beiden Ohren hört, ein vollständigeres und angenehmeres Klangbild.

In vielen Fällen ist der Hörverlust des linken Ohrs nicht identisch mit demjenigen des rechten Ohrs, so dass folglich die beiden Hörgeräte unterschiedliche Einstellungen aufweisen.

Beim Anbringen der Hörgeräte eines Hörgerätepaares besteht ein Risiko der Verwechslung zwischen dem Hörgerät für das linke Ohr und dem Hörgerät für das rechte Ohr.

Um diesem Problem der versehentlichen Verwechslung Abhilfe zu schaffen, ist es bekannt, die nach Aussen weisenden Flächen der Hörgeräte eines Hörgerätepaares mit visuellen Kennzeichnungen wie beispielsweise Farbmarkierungen zu versehen, anhand derer der Benutzer identifizieren kann, welches der Hörgeräte dem linken und welches der Hörgeräte dem rechten Ohr zugeordnet ist. Beispielsweise hat die Anmelderin ein Hinter-dem-Ohr-Hörgerätepaar auf dem Markt, bei dem eines der Hörgeräte mit einem blauen und das andere Hörgerät mit einem roten Punkt auf der Gehäuseoberfläche gekennzeichnet ist. Ferner ist von der Anmelderin ein Im-Ohr-Hörgeräte-Paar bekannt, bei dem die Schalen der beiden Im-Ohr-Hörgeräte unterschiedliche Farben aufweisen.

Durch diese farblichen Unterscheidungsmerkmale wird es einem Nutzer mit ausreichender Sehkraft ermöglicht zu identifizieren, welches der Hörgeräte dem linken und welches dem rechten Ohr zugeordnet ist.

Eine Unterscheidung zwischen den Hörgeräten eines Hörgerätepaares auf der Basis rein visuell erfassbarer Informationen hat jedoch den Nachteil, dass Personen mit schwachem oder fehlendem Sehvermögen die Unterscheidung nur schwer oder gar nicht vornehmen können.

Der vorliegenden Erfindung liegt die Aufgabe zugrunde ein Hörgerätepaar bereitzustellen, das den vorstehend genannten Nachteil nicht aufweist.

Diese Aufgabe wird durch die Merkmale des kennzeichnenden Teils von Anspruch 1 gelöst.

Mögliche Ausführungsformen des Hörgerätepaares sind in den weiteren Ansprüchen 2 bis 5 definiert.

Personen, welche unter schwachem oder gar fehlendem Sehvermögen leiden, wird es beim Anbringen der Hörgeräte eines erfindungsgemässen Hörgerätepaares ermöglicht, zu identifizieren, welches der Hörgeräte eines Hörgerätepaares dem linken und welches der Hörgeräte dem rechten Ohr zugeordnet ist, so dass das Risiko der Verwechslung zwischen den Hörgeräten eines Hörgerätepaares deutlich gesenkt wird. Angesichts der Tatsache, dass mit der alterungsbedingten Schwerhörigkeit oft ein ebenfalls alterungsbedingtes Nachlassen des Sehvermögens einhergeht, bietet das erfindungsgemäss ausgestaltete Hörgerätepaaren eine nicht visuelle Identifikationsmöglichkeit zur korrekten Zuordnung des jeweiligen Hörgerätes zum entsprechenden Ohr.

Nachfolgend werden Ausführungsbeispiele der Erfindung an Hand von Zeichnungen näher erläutert. Es zeigen:
Fig. 1 ein Paar erfindungsgemäss ausgestaltete Hinter-dem-Ohr-Hörgeräte, in perspektivischer Darstellung, und
Fig. 2 ein Paar erfindungsgemäss ausgestaltete Im-Ohr-Hörgeräte, in perspektivischer Darstellung.

Fig. 1 zeigt ein Paar erfindungsgemäss ausgestaltete Hinter-dem-Ohr-Hörgeräte, in perspektivischer Darstellung, bei dem die (nicht dargestellten) Schallverstärkungskomponenten, wie Mikrofon, Hörer und Verstärker in einem Gehäuse 1 untergebracht sind, das hinter dem Ohr getragen wird. Bei dem Hörgerätewinkel 2 handelt es sich um einen Kunststoffschlauch, durch welchen der von den Schallverstärkungskomponenten verstärkte Schall einem (nicht dargestellten) in den Gehörgang mündenden Ohrpassstück zugeführt wird. Der Batteriefachdeckel 110 kann zum Einsetzen einer Batterie geöffnet werden und ist hierzu mittels einer Scharnierverbindung am Gehäuse 1 schwenkbar gelagert. Der Lautstärkeregler 6 sowie der Programmwahlschalter 7 sind am Gehäuseoberteil 3 vorgesehen. Mit der Hilfe des Programmwahlschalters 7 kann zwischen unterschiedlichen Hörprogrammen gewählt werden, die für unterschiedliche Geräuschkulissen eingestellt sind und z.B. ein Programm für Sprache in ruhiger Umgebung sowie ein Programm für Sprache in Störlärm umfassen.

Erfindungsgemäss ist die Aussenseite des Hörgerätewinkels 2 des einen Hörgerätes mit zwei im Abstand zueinander angeordneten, von der Oberfläche des Hörgerätewinkels 2 abstehenden Wülsten 4 versehen, die sich über den gesamten Umfang des Hörgerätewinkels 2 erstrecken und vorteilhaft derart angeordnet sind, dass die Wülste 4 nicht auf der Haut zum Aufliegen kommen, damit der Tragkomfort nicht beeinträchtigt wird. Ferner sind erfindungsgemäss an der Aussenseite des Hörgerätewinkels 2 des anderen Hörgerätes 1 zwei im Abstand zueinander angeordnete Nuten 5 vorhanden, die sich ebenfalls über den gesamten Umfang des Hörgerätewinkels erstrecken.

Durch die Nuten 5 bzw. die Wülste 4 wird die Information, welchem Ohr das jeweilige Hörgerät zugeordnet ist, codiert. In diesem Fall lautet der Code: Nuten 5 identifizieren das dem linken Ohr zugeordnete Hörgerät und Wülste 4 identifizieren das dem rechten Ohr zugeordnete Hörgerät.

Der Nutzer kann die Nuten 5 bzw. die Wülste 4 taktil erkennen, und bei Kenntnis des Codes das Hörgerät für das linke und das Hörgerät für das rechte Ohr identifizieren.

Fig. 2 zeigt ein Paar erfindungsgemäss ausgestalteter Im-Ohr-Hörgeräte, bei dem die (nicht dargestellten) Schallverstärkungskomponenten, wie Mikrofon, Hörer und Verstärker in einem Gehäuse 8,9 angeordnet sind, das im Ohr getragen wird und eine individuell an den Gehörgang angepasste Schale 9 und eine im Zustand des getragenen Hörgerätes aus dem Ohr nach Aussen weisende Grundplatte 8 umfasst. Der Batteriefachdeckel 11 ist mittels einer Scharnierverbindung schwenkbar an der Grundplatte 8 befestigt. Neben dem Batteriefachdeckel 11 befindet sich der mit der Grundplatte 8 verbundene Lautstärkeregler 10. Der Ziehfaden 12 dient zum Herausnehmen der Hörgeräte aus dem Ohr.

Neben dem Lautstärkeregler 10 des einen Hörgerätes befindet sich eine noppenartige Erhebung 13, während neben dem Lautstärkeregler 10 des anderen Hörgerätes eine sacklochartige Vertiefung 14 ausgebildet ist.

Durch die noppenartige Erhebung 13 bzw. die sacklochartige Vertiefung 14 wird die Information codiert, zu welchem Ohr das jeweilige Hörgerät zugeordnet ist. In diesem Fall lautet der Code:

Die noppenartige Erhebung 13 identifiziert das dem linken Ohr zugeordnete Hörgerät und die sacklochartige Vertiefung 14 identifiziert das dem rechten Ohr zugeordnete Hörgerät.

Der Nutzer kann die noppenartige Erhebung 13 bzw. die sacklochartige Vertiefung 14 taktil erkennen, und bei Kenntnis des Codes das Hörgerät für das linke und das Hörgerät für das rechte Ohr identifizieren.

Es wird darauf hingewiesen, dass die Form des Codes 4, 5, 13, 14 nicht auf die in den Fig. 1 und 2 dargestellte Wulst-, Noppen-, Sackloch- oder Nutenformen beschränkt ist. Bei dem Code kann es sich beispielsweise allgemein um Erhebungen von beliebiger Gestalt und Form handeln, die von einer nach Aussen weisenden Fläche mindestens eines der Hörgeräte abstehen. Weiterhin kann es sich bei dem Code 4, 5, 13, 14 um Vertiefungen beliebiger Gestalt und Form handeln, die an einer nach Aussen weisenden Fläche mindestens eines der Hörgeräte vorgesehen sind. Der Code 4, 5, 13, 14 kann in Form von Braille-Schriftzeichen vorliegen, und z.B. die Buchstaben L für "Links" und R für "Rechts" in Braille-Schrift beinhalten. Ferner kann der Code 4, 5, 13, 14 an anderen als den gezeigten, geeigneten Stellen auf nach Aussen weisenden Flächen des Hörgerätes vorgesehen sein. Bei Hinter-dem-Ohr-Hörgeräten bieten sich beispielsweise folgende Stellen für die Platzierung des Codes 4, 5, 13, 14 an: Nach Aussen weisende Flächen von Batteriefachdeckel 110, Lautstärkeregler 6, Programmwahlschalter 7, Gehäuse 1, Gehäuseoberteil 3, (nicht dargestelltes) Schild für Seriennummer. Bei Im-Ohr-Hörgeräten kommen z.B. folgende Stellen für die Platzierung der Codes 4, 5, 13, 14 in Frage: Nach Aussen weisende Flächen der Schale 9 (an Stellen, die im Zustand des getragenen Hörgerätes nicht in Kontakt mit dem Gehörgang sind), der Grundplatte 8, dem Batteriefachdeckel 11, der im Zustand des getragenen Hörgerätes in den Gehörgange zeigende Seite der Schale 9.

Die durch die Codes 4, 5, 13, 14 bereitgestellte taktil erfassbare Information kann ferner durch unterschiedliche Formgebungen oder unterschiedliche Oberflächenbeschaffenheit eines Bauteils (wie z.B des Lautstärkereglers 6 und/oder des Programmwahlschalters 7 und/oder des Batteriefachdeckels 11, 110 und /oder der Abdeckung der Programmierschnittstelle (in den Figuren nicht dargestellt) und/oder des Mikrofon-Wind-und-Wetterschutzes 100 bei Hinter-dem-Ohr-Hörgeräten) des einen Hörgerätes im Vergleich zum entsprechenden Bauteil des anderen Hörgerätes bereitgestellt und codiert werden.

Es ist auch denkbar, die Information zur Unterscheidung zwischen dem Hörgerät für das linke und dem Hörgerät für das rechte Ohr in akustischer Form bereitzustellen.

Beispielsweise können einer vorbekannten, in herkömmlichen Hörgeräten integrierten (nicht dargestellten) elektro/mechanischen Wandlereinheit, welche vom Nutzer wahrnehmbaren Schall erzeugt, eingangsseitig Signale zugeführt werden, die von der elektro/mechanischen Wandlereinheit beispielsweise in Sprachsequenzen, Tonresp. Musiksequenzen oder Geräusche mit der Information zur Rechts/Links-Kennung gewandelt und dem Nutzer zugeführt werden.

Beispielsweise ist es denkbar, dass man beim Aufstarten die Ansagen " Hörgerät für das linke Ohr" bzw. " Hörgerät für das rechte Ohr" über die üblichen Schalleitungswege im jeweiligen Hörgerät dem Nutzer zuführt.

Als Tonspeichergerät liesse sich beispielsweise ein vorbekannter, im Hörgerät integrierter Datenspeicher verwenden.

Es ist auch möglich, die akustische Information über einen am Hörgerät vorgesehenen Tonfrequenzgenerator beispielsweise in Form von "Piepstönen" geeigneter Tonhöhe bereitzustellen. Z.B. könnte man das Hörgerät für das linke Ohr durch eine Sequenz von drei aufeinander folgenden und das Hörgerät für das rechte Ohr durch eine Sequenz von fünf aufeinander folgenden "Piepstönen" identifizieren, die während des Aufstartens erzeugt und dem Nutzer über die bekannten Schallleitungswege zugeführt werden.

Die Darbietung der akustischen Information sollte vorzugsweise derart sein, dass sie bereits bevor das Gerät in den Gehörgang eingeführt wird wahrgenommen werden kann, z.B. auch dann, wenn man das Gerät einige Zentimeter vom Ohr entfernt hält.

Es ist auch denkbar, auf einen taktil erfassbaren Code am Hörgerät zu verzichten und die Information zur Unterscheidung zwischen dem Hörgerät für das linke und dem Hörgerät für das rechte Ohr ausschliesslich in akustischer Form bereitzustellen.

## Patentansprüche

1. Hörgerätepaar mit je einem Hörgerät für das linke und das rechte Ohr eines Nutzers, wobei jedes Hörgerät ein Gehäuse (1; 8, 9) sowie weitere nach Aussen sichtbare Bauteile umfasst und wobei am Hörgerätepaar ein Informationsträger (4, 5; 13, 14) vorgesehen ist, der dem Nutzer Information zur Unterscheidung zwischen dem Hörgerät für das linke und dem Hörgerät für das rechte Ohr bereitstellt, **dadurch gekennzeichnet, dass** der Informationsträger (4, 5; 13, 14) als taktil erfassbarer Code (4, 5; 13, 14) ausgebildet ist.

2. Hörgerätepaar nach Anspruch 1, **dadurch gekennzeichnet, dass** der Code (4, 5; 13, 14) ein Braille-Schriftzeichen umfasst.

3. Hörgerätepaar nach Anspruch 1, **dadurch gekennzeichnet, dass** der Code (4, 5; 13, 14) als noppen- oder wulstartige Erhebung (4) oder als mindestens eine sackloch- oder nutenartige Vertiefung (5) auf nach Aussen weisenden Flächen eines Hörgerätes ausgebildet ist.

4. Hörgerätepaar nach Anspruch 1, **dadurch gekennzeichnet, dass** der Code (4, 5; 13, 14) durch unterschiedliche Formgebungen oder unterschiedliche Oberflächenbeschaffenheit eines Bauteils des einen Hörgerätes im Vergleich zum entsprechenden Bauteil des anderen Hörgerätes ausgebildet ist.

5. Hörgerätepaar vorzugsweise nach einem der Ansprüche 1 bis 4, wobei jedes Hörgerät ein Gehäuse (1; 8, 9) sowie weitere nach Aussen sichtbare Bauteile umfasst und wobei am Hörgerätepaar ein Informationsträger (4, 5; 13, 14) vorgesehen ist, der dem Nutzer Information zur Unterscheidung zwischen dem Hörgerät für das linke und dem Hörgerät für das rechte Ohr bereitstellt, **dadurch gekennzeichnet, dass** der Informationsträger eine Schallquelle für die akustische Bereitstellung der Information umfasst.
